# EUROPÄISCHE PATENTSCHRIFT

(11) **EP 1 645 691 B1**
(45) Veröffentlichungstag und Bekanntmachung des Hinweises auf die Patenterteilung: **07.03.2007**
(21) Anmeldenummer: 05105276.9
(22) Anmeldetag: 15.06.2005
(51) Int. Cl.: E01F 15/02, E01F 15/08, E01F 15/04

(54) **Übergangskonstruktion**
Transition structure
Structure de transition

(30) Priorität: 06.10.2004 EP 04023779
(43) Veröffentlichungstag der Anmeldung: 12.04.2006
(73) Patentinhaber: TSS Technische Sicherheits-Systeme GmbH, 50679 Köln (DE)
(72) Erfinder: Sasse, Ulrich, 40789, Monheim (DE)
(74) Vertreter: von Kirschbaum, Alexander

(56) Entgegenhaltungen:
- DE-A1- 3 742 356

## Beschreibung

Gegenstand der vorliegenden Erfindung ist ein Rückhaltesystem mit einer Übergangskonstruktion zwischen zwei verschiedenen Rückhaltesystemen an Straßen, wobei die Rückhaltesysteme unterschiedliche Nachgiebigkeit aufweisen.

Rückhaltesysteme an Straßen unterliegen der DIN EN 1317-2 von 1998, in der verschiedene Leistungsklassen und Prüfverfahren festgelegt sind. Außer Rückhaltesystemen aus Metall, insbesondere Leitplanken, haben sich auch solche aus Beton bewährt.

Besonders bewährt hat sich das abgestufte Rückhaltesystem gemäß EP A-1 293 610. Darüber hinaus sind noch erhebliche Strecken von Bundesstraßen, Schnellstraßen und Autobahnen abgesichert mit Hilfe von Rückhaltesystemen aus Metall.

Kritisch ist der Übergang von einem Rückhaltesystem zu einem anderen, insbesondere wenn diese unterschiedliche Nachgiebigkeit aufweisen.

In der Vornorm DIN V ENV 1317-4 wird vorgeschrieben, in welchen Fällen die Übergangskonstruktionen bestimmten Anforderungen genügen müssen und ferner einer aufwendigen Prüfung unterworfen werden müssen. Wenn beide Rückhaltesysteme aus Beton bestehen, ist eine Prüfung nur nötig, wenn die Nachgiebigkeit um zwei Stufen voneinander abweicht. Bei Übergängen von Beton auf Stahl ist eine Prüfung bereits nötig, selbst wenn nur eine Nachgiebigkeitsstufe Unterschied besteht.

In der DE-A-37 42 356 ist eine Übergangskonstruktion bei Verkehrswegen von einem Beton-Rückhalteelement auf eine aus einem annähernd lotrechten Stahlpfosten und mindestens aus einem annähernd horizontalen Stahlholm bestehende Schutzplanke beschrieben. In dem Übergangsbereich zwischen dem Rückhaltesystem aus Beton und der Schutzplanke aus Metall überlappen sich die beiden Rückhaltesysteme. Zwischen der Schutzplanke und dem Beton-Rückhaltesystem sind vertikale Rohre mit unterschiedlichem Durchmesser vorgesehen. Durch die Rohre soll beim Aufprall eines Kraftfahrzeugs eine Energieabsorption erfolgen. Es handelt sich hierbei um eine relativ aufwändige Konstruktion, da die Lage der einzelnen Rohre klar definiert sein muss. Ferner hat sich gezeigt, dass der erwünschte fließende Übergang in der Nachgiebigkeit mit diesem System nicht erzielt werden kann.

Es besteht somit weiterhin der Nachteil, dass beim Übergang zwischen zwei Rückhaltesystemen mit unterschiedlicher Nachgiebigkeit schwere Unfälle auftreten können, sofern ein Fahrzeug in dem Übergangsbereich gegen das Rückhaltesystem fährt. Insbesondere kann hierbei eine Art Rampenbildung erfolgen, durch die ein Kraftfahrzeug von der Fahrbahn geschleudert werden kann.

Der Erfindung liegt die Aufgabe zu Grunde, ein Rückhaltesystem mit einer Übergangskonstruktion zwischen zwei Rückhaltesystemen unterschiedlicher Nachgiebigkeit zu schaffen, durch das auf einfache Weise ein sicherer Übergang realisierbar ist.

Die Lösung der Aufgabe erfolgt erfindungsgemäß durch die Merkmale des Anspruchs 1.

Erfindungsgemäß erfolgt dies dadurch, dass die Rückhaltesysteme stoßend miteinander verbunden sind und das System mit der höheren Nachgiebigkeit insbesondere auf der der Fahrbahn abgewandten Seite die Nachgiebigkeit abschnittsweise vermindernde Dämpfungselemente aufweist.

Erfindungsgemäß weisen die Dämpfungselemente somit in einem Übergangsbereich zwischen den beiden Rückhaltesystemen eine unterschiedliche Dämpfungswirkung auf. Hierbei nimmt die Dämpfungswirkung der einzelnen Dämpfungselemente ausgehend von dem Rückhaltesystem mit geringer Nachgiebigkeit in Richtung des Rückhaltesystems mit höherer Nachgiebigkeit ab. Hierbei ist der Übergangsbereich derjenige Bereich, in dem die Nachgiebigkeit ausgehend von dem einen Rückhaltesystem zum anderen Rückhaltesystem variiert ist. Vorzugsweise ist in dem Übergangsbereich das Rückhaltesystem mit größerer Nachgiebigkeit, wie beispielsweise Stahlleitplanken, vorgesehen, d.h. bis zu dem Rückhaltesystem geringerer Nachgiebigkeit, wie beispielsweise Beton-Rückhalteelementen, durchgezogen, wobei in dem Übergangsbereich durch das Vorsehen von insbesondere auf der Fahrbahn abgewandten Seite angeordneten Dämpfungselemente die Nachgiebigkeit schrittweise verringert bzw. erhöht wird.

Bei den Dämpfungselementen handelt es sich vorzugsweise um Beton-Gusselemente oder dgl., die insbesondere unmittelbar auf eine Fahrbahnoberseite ohne Verankerung aufgesetzt sind. Die Dämpfungswirkung der einzelnen Dämpfungselemente ist erfindungsgemäß von der Massenträgheit abhängig. Besonders bevorzugt ist es hierbei, dass die Beton-Gusselemente bzw. die Dämpfungselemente dieselbe Höhe aufweisen und die Massenträgheit dadurch durch Veränderung der Breite oder Tiefe verändert wird.

Vorzugsweise entspricht die Höhe der einzelnen Dämpfungselemente mindestens der Höhe des Rückhaltesystems mit höherer Nachgiebigkeit. Dies ist insofern vorteilhaft, da das Rückhaltesystem mit höherer Nachgiebigkeit bei einem Aufprall eines Kraftfahrzeugs oder dgl, verformt wird und somit sichergestellt ist, dass beispielsweise die Metallleitplanke gegen die Dämpfungselemente gedrückt wird und die Leitplanke nicht über Dämpfungselemente wegrutscht.

Vorzugsweise sind die Dämpfungselemente aus zunehmend kürzeren Teilstücken des Rückhaltesystems mit der geringeren Nachgiebigkeit hergestellt. Je kürzer die Teilstücke des Rückhaltesystems mit der geringeren Nachgiebigkeit, d.h. des Rückhaltesystems aus Beton oder Stahlbeton sind, desto leichter lassen sie sich seitlich verschieben, da sie vorzugsweise nicht im Boden verankert sind, sondern nur auf dem Boden aufgesetzt sind. Durch die erfindungsgemäße Übergangskonstruktion von dem System mit der geringeren Nachgiebigkeit zu dem System mit der höheren Nachgiebigkeit, wie z.B. einer Metallleitplanke, erfolgt somit ein im Wesentlichen stufenloser Übergang.

Vorzugsweise sind die einzelnen Dämpfungselemente untereinander nicht verbunden. Insbesondere weisen derartige Dämpfungselemente einen Abstand von 5 - 50 cm auf. Hierbei ist es besonders bevorzugt, dass der Abstand zwischen benachbarten Dämpfungselementen in Richtung des Rückhaltesystems mit höherer Nachgiebigkeit zunimmt. Durch das Vorsehen derartiger Abstände ist das gewollte Verrutschen der einzelnen Dämpfungselemente auf der Fahrbahnoberfläche, durch das die Dämpfung hervorgerufen wird, gewährleistet.

Während beispielsweise das Rückhaltesystem gemäß EP-A-1 293 610 auf langen Strecken miteinander verbunden ist und daher nur bei sehr starker Belastung seitlich verschoben werden kann, können aus dem gleichen Material hergestellte kürzere Stücke leichter verschoben werden. Werden diese hinter der Metallschiene bzw. der Leitplanke der angrenzenden Stahlkonstruktion mit hoher Nachgiebigkeit angebracht, führen sie zu einer abschnittsweisen bzw. nahezu stufenlosen höheren Nachgiebigkeit bis hin zu dem Bereich, in dem nur noch das System mit der höheren Nachgiebigkeit vorgesehen ist.

Selbstverständlich kann dieses Konstruktionsprinzip auch für den Übergang von einem nachgiebigen System zu einem weniger nachgiebigen System zur Anwendung kommen. Es werden dann am Ende des Systems mit der höheren Nachgiebigkeit zunehmend längere Dämpfungselemente das Systems mit der geringeren Nachgiebigkeit vorgesehen bis zu dem Punkt, an dem die beiden Systeme stoßend direkt miteinander verbunden sind.

Es handelt sich somit um eine einfache Konstruktion, die nach entsprechenden Vorversuchen verallgemeinert eingesetzt werden kann und die sehr teuren Testungen auf einige wenige Vorversuche beschränken kann.

Die erfindungsgemäße Übergangskonstruktion weist insbesondere den Vorteil auf, dass die optimale Länge der Übergangskonstruktion und die Dimensionierung sowie Positionierung der Dämpfungselemente durch Vorversuche mit üblichen Rückhaltesystemen ermittelt werden kann. In späteren Nachbauten ist es sodann möglich, diese auf Grundlage der Vorversuche zu berechnen, so dass keine erneute Prüfung mehr erforderlich ist.

Nachfolgend wird die Erfindung anhand einer bevorzugten Ausführungsform unter Bezugnahme auf die anliegenden Zeichnungen näher erläutert.

Es zeigen:
- Fig. 1: eine schematische Draufsicht einer Übergangskonstruktion, und
- Fig. 2: eine schematische Vorderansicht der Übergangskonstruktion

Ein Rückhaltesystem mit geringer Nachgiebigkeit weist im dargestellten Ausführungsbeispiel mehrere nebeneinander auf einer Fahrbahnoberseite aufgestellte Beton-Rückhalteelemente 10 auf. Hierbei kann es sich beispielsweise um Rückhalteelemente der Anmelderin mit der Bezeichnung Safetybaer H2 oder Safetybaer H4 handeln.

Ein Rückhaltesystem mit höherer Nachgiebigkeit weist im dargestellten Ausführungsbeispiel zwei Schutzplankenholme 12 bzw. Metallleitplanken auf. Die beiden Schutzplankenholme 12 überdecken das bzgl. eines Übergangsbereichs 14 erste Rückhalteelement 10 zumindest teilweise. Hierzu weist das Rückhalteelement 10 eine Ausnehmung 16 auf. Die Ausnehmung 16 ist derart ausgebildet, dass sie im Wesentlichen der Tiefe der Schutzplankenholme entspricht, so dass diese gegenüber einer Vorderseite 18 des Rückhalteelements 10 nicht vorstehen. Die beiden Schutzplankenholme 12 sind im Bereich der Ausnehmung 16 mit dem Rückhalteelement 10 verbunden, beispielsweise verschraubt.

In dem Übergangsbereich 14 sind auf der der Fahrbahn abgewandten Seite hinter den Schutzplankenholmen 12 mehrere Dämpfungselemente 20 vorgesehen. Die einzelnen Dämpfungselemente 20a - 20i weisen eine unterschiedliche Dämpfungswirkung auf. Zur Reduktion von Herstellungskosten entspricht die äußere Formgestaltung bzw. der Querschnitt der Dämpfungselemente 20 der Form des Rückhalteelements 10. Die Breite der Dämpfungselemente 20 nimmt, ausgehend von dem Dämpfungselement 20a, das unmittelbar neben dem Rückhalteelement 10 mit geringer Nachgiebigkeit angeordnet ist, zu dem Dämpfungselement 20i ab. Das Dämpfungselement 20i ist im dargestellten Ausführungsbeispiel das letzte, schmalste Dämpfungselement, an das sich sodann das Rückhaltesystem mit hoher Nachgiebigkeit anschließt.

Die einzelnen Dämpfungselemente 20a - 20i sind auf einem Fundament angeordnet, so dass die Dämpfungselemente 20a - 20i bei einem Aufprall eines Fahrzeugs im Übergangsbereich 14 in Richtung eines Pfeils 22 (Fig. 1) verschoben werden können.

Ein Verschieben der einzelnen Dämpfungselemente (20a - 20i) erfolgt auf einer Oberseite (28) eines Fundaments. Bei dem Fundament kann es sich beispielsweise um ein Betonfundament oder dgl. handeln.

Um ein gegenseitiges Verklemmen oder Blockieren benachbarter Dämpfungselemente 20a - 20i zu vermeiden, sind diese jeweils in einem Abstand 24 zueinander angeordnet.

## Patentansprüche

1. Rückhaltesystem mit einer Übergangskonstruktion zwischen zwei Rückhaltesystemen (10, 12) mit unterschiedlicher Nachgiebigkeit,
wobei die Rückhaltesysteme (10, 12) stoßend miteinander verbunden sind und
das Rückhaltesystem (12) mit höherer Nachgiebigkeit auf der der Fahrbahn (26) abgewandten Seite mehrere, die Nachgiebigkeit abschnittsweise vermindernde. Dämpfungselemente (20a - 20i) aufweist,
dass die Dämpfungswirkung der einzelnen Dämpfungselemente ausgehend von dem Rückhaltesystem mit geringer Nachgiebigkeit in Richtung des Rückhaltesystems mit höherer Nachgiebigkeit abnimmt,
**dadurch gekennzeichnet, dass**
die sich verändernde Dämpfungswirkung von der Massenträgheit der Dämpfungselemente (20 a - 20i) abhängig ist.

2. Übergangskonstruktion nach Anspruch 1, **dadurch gekennzeichnet, dass** die Dämpfurigswirkung im Wesentlichen durch die Massenträgheit der einzelnen Dämpfungselemente, (20a - 20i) bestimmt ist.

3. Übergangskonstruktion nach einem der Ansprüche 1 oder 2, **dadurch gekennzeichnet, dass** die Dämpfungselemente (20a - 20i) Beton-Gusselemente sind.

4. Übergangskonstruktion nach einem der Ansprüche 1 - 3, **dadurch gekennzeichnet, dass** die Dämpfelemente (20a - 20i) unverankert auf einer Fahrbahnoberseite (26) bzw. einer Oberseite (28) eines Fundaments (30) aufliegen.

5. Übergangskonstruktion nach einem der Ansprüche 1 - 4, **dadurch gekennzeichnet, dass** die Dämpfungselemente (20a - 20i), ausgehend von dem Rückhaltesystem mit geringer. Nachgiebigkeit, in Richtung des Rückhaltesystems mit höherer Nachgiebigkeit aus zunehmend kürzeren Teilstücken eines Rückhalteelements (10) bestehen.

6. Übergangskonstruktion nach einem der Ansprüche 1 - 5, **dadurch gekennzeichnet, dass** die Dämpfungselemente (20a - 20i) mindestens die Höhe des Rückhaltesystems (12) mit höherer Nachgiebigkeit aufweisen

7. Übergangskonstruktion nach einem der Ansprüche 1 - 6, **dadurch gekennzeichnet, dass** benachbarte Dämpfungselemente (20a - 20i) einen Abstand von vorzugsweise 5 - 50 cm zueinander aufweisen.

8. Übergangskonstruktion nach Anspruch 7, **dadurch gekennzeichnet, dass** die Abstände (24), ausgehend von dem Dämpfungselement (20a) mit geringerer Nachgiebigkeit, in Richtung des Dämpfungselements (20i) mit höherer Nachgiebigkeit zunehmen.

## Claims

1. A transition structure between two restraint systems (10, 12) with different compliances,
wherein the restraint systems (10, 12) are connected in an abutting manner and,
on the side averted from the roadway (26), the restraint system (12) having the greater compliance comprises a plurality of damping elements (20a - 20i) reducing the compliance section by section,
wherein the damping effect of the individual damping elements decreases from the restraint system with lower compliance towards the restraint system with greater compliance,
**characterized in that**
the changing damping effect depends on the mass inertia of the damping elements (20a-20i).

2. The transition structure of claim 1, wherein the damping effect is determined substantially by the mass inertia of the individual damping elements (20a-20i).

3. The transition structure of one of claims 1 or 2, wherein the damping elements (20a - 20i) are cast concrete elements.

4. The transition structure of one of claims 1 - 3, wherein the damping elements (20a - 20i) rest unanchored on a road surface (26) or a top surface (28) of a foundation (30).

5. The transition structure of one of claims 1 - 4, wherein the damping elements (20a - 20i) are increasingly shorter parts of a restraint system (10), starting from the restraint system with lower compliance towards the restraint system with greater compliance.

6. The transition structure of one of claims 1 - 5, wherein the damping elements (20a - 20i) at least have the height of the restraint system (12) with greater compliance.

7. The transition structure of one of claims 1 - 6, wherein adjacent damping elements (20a - 20i) are spaced at 5 - 50 cm from each other.

8. The transition structure of claim 7, wherein the distances (24) increase starting from the damping element (20a) with lower compliance towards the damping element (20i) with greater compliance.

## Revendications

1. Dispositif de retenue comportant une structure de transition entre deux dispositifs de retenue (10, 12) de flexibilité différente,
dans lequel les dispositifs de retenue (10, 12) sont reliés entre eux de manière jointive, et
le dispositif de retenue (12) de flexibilité plus élevée présente, du côté opposé à la chaussée (26), plusieurs éléments amortisseurs (20a-20i) diminuant la flexibilité par tronçons,
l'effet d'amortissement des divers éléments amortisseurs diminue à partir du dispositif de retenue de faible flexibilité en direction du dispositif de retenue de flexibilité plus élevée,
**caractérisé en ce que**
l'effet d'amortissement variable est fonction de l'inertie de masse des éléments amortisseurs (20a-20i).

2. Structure de transition selon la revendication 1, **caractérisée en ce que** l'effet d'amortissement est principalement défini par l'inertie de masse des divers éléments amortisseurs (20a-20i).

3. Structure de transition selon l'une des revendications 1 ou 2, **caractérisée en ce que** les éléments amortisseurs (20a-20i) sont des éléments moulés en béton.

4. Structure de transition selon l'une des revendications 1 à 3, **caractérisée en ce que** les éléments amortisseurs (20a-20i) reposent sans ancrage sur une face supérieure (26) de chaussée ou une face supérieure (28) d'une fondation (30).

5. Structure de transition selon l'une des revendications 1 à 4, **caractérisée en ce que** les éléments amortisseurs (20a-20i), en partant du dispositif de retenue de faible flexibilité et en allant vers le dispositif de retenue de flexibilité plus élevée, consistent en des tronçons de plus en plus courts d'un élément de retenue (10).

6. Structure de transition selon l'une des revendications 1 à 5, **caractérisée en ce que** les éléments amortisseurs (20a-20i) présentent au moins la hauteur du système de retenue (12) de flexibilité plus élevée.

7. Structure de transition selon l'une des revendications 1 à 6, **caractérisée en ce que** des éléments amortisseurs (20a-20i) voisins sont mutuellement distants, de préférence, de 5 à 50 cm.

8. Structure de transition selon la revendication 7, **caractérisée en ce que** les distances (24) augmentent depuis l'élément amortisseur (20a) de faible flexibilité en direction de l'élément amortisseur (20i) de flexibilité plus élevée.
